# EUROPÄISCHE PATENTSCHRIFT

(11) **EP 1 045 120 B1**
(45) Veröffentlichungstag und Bekanntmachung des Hinweises auf die Patenterteilung: **13.08.2003**
(21) Anmeldenummer: 99125499.6
(22) Anmeldetag: 21.12.1999
(51) Int. Cl.: F01P 7/16

(54) **Druckregel- und -halteventilanordnung**
Valve arrangement for controlling and maintaining the pressure
Agencement d'une soupape pour commander et maintenir une pression

(30) Priorität: 16.04.1999 DE 19917182
(43) Veröffentlichungstag der Anmeldung: 18.10.2000
(73) Patentinhaber: Pierburg GmbH, 41460 Neuss (DE)
(72) Erfinder: Radermacher, Bernhard, 41748 Viersen (DE)

(56) Entgegenhaltungen:
- DE-A- 2 509 893
- DE-A- 3 302 768
- DE-A- 3 435 833
- US-A- 5 794 575

## Beschreibung

Die Erfindung betrifft eine Druckregel- und -halteventilanordnung nach dem Oberbegriff des Patentanspruchs 1.

Eine derartige Anordnung ist beispielsweise aus der DE 30 24 209 A1 bei einer Flüssigkeitskühlung für Verbrennungsmotoren bekannt, wobei zur Regelung des Kühlflüssigkeitsumlaufs ein vorzugsweise elektronisches Steuergerät vorgesehen ist, das die Verstellung des Absperrorgans oder dergleichen in Abhängigkeit vom Vergleich eines durch die Motortemperatur bestimmten Istwertes mit einem einstellbaren Sollwert steuert. Als Absperrorgan dient ein mit dem Steuergerät zusammenwirkendes motorisch oder elektromagnetisch betriebenes Ventil oder dergleichen.
Aus der Druckschrift ist kein Hinweis über die Ausbildung eines solchen Absperrorgans entnehmbar.

Eine Anordnung gemäß dem Oberbegriff des Anspruchs 1 wird in DE 34 35 833 A1 gezeigt.

Aufgabe der Erfindung ist es daher, eine Druckregel- und -halteventilanordnung der angegebenen Art zu gestalten, bei der insbesondere eine funktionssichere Arbeitsweise vorliegt und die kostengünstig herstellbar ist.

Diese Aufgabe ist durch die im Kennzeichen des Patentanspruchs 1 genannten Merkmale gelöst, vorteilhafte Weiterbildungen sind mit den Unteransprüchen angegeben.

Ein Ausführungsbeispiel der Erfindung ist in der Zeichnung dargestellt und wird nachfolgend beschrieben.

Die Zeichnung zeigt:
**Fig. 1**
   eine schematische Darstellung einer Kühleinrichtung für Kraftmaschinen,
**Fig. 2**
   eine Ausführung eines Druckregel- und -halteventils nach Fig. 1.

Fig. 1 zeigt schematisch eine erfindungsgemässe Druckregel- und -halteventilanordnung 1 in Verbindung mit einer Kühlflüssigkeitspumpe 2 und einem Kühlflüssigkeitskreislauf 3, insbesondere für eine Kraftmaschine 4, deren Betriebstemperatur von einem Temperatursensor 5 erfasst und ggf. in Abhängigkeit von weiteren Betriebssignalen zu Ansteuersignalen für ein in Fig. 2 dargestelltes Druckregel- und halteventil 6 verarbeitet wird, das einen Ventilschliesskörper 7 aufweist, der mit einem zwischen einem Leitungsabschnitt 8, in dem der zu regelnde Kühlflüssigkeitsdruck herrscht, und einem Leitungsabschnitt 9 eines in einen Sauganschluss 10 der Pumpe 2 führenden Rücklaufanschlusses 11 angeordneten Ventilsitz 12 zusammenwirkt.

Es ist ersichtlich (Fig. 2), dass der Ventilschliesskörper 7 mit einer Membrane 13 verbunden ist, die einerseits eine Membrankammer 14 begrenzt, die über eine Verbindungsleitung 15 direkt mit einem Druckanschluss 16 der Pumpe 2 verbunden ist, und andererseits eine Steuerdruckkammer 17 begrenzt, die über ein Steuerventil 18 mit der Membrankammer 14 und über die Verbindungsleitung 15 mit dem Druckanschluss 16 der Pumpe 2 verbindbar ist und darüber hinaus über eine verbindungsleitung 19 mit dem Rücklaufanschluss 11 verbunden ist.
Die Verbindungsleitung 19 kann direkt im Ventilschliesskörper 7 angeordnet (Volllinie) oder als separate Leitung 19 (Strichpunktlinie) ausgeführt sein. Mit dieser Anordnung lässt sich die Betriebstemperatur der Kraftmaschine feinfühlig steuern.

Da der bei Betrieb der Kraftmaschine 4 im Druckanschluss 16 der Pumpe 2 herrschende Druck unbeeinflusst auch in der Membrankammer 14 herrscht, ergibt sich eine Druckdifferenz an der Membrane 13 immer dann, wenn das Steuerventil 18 den Durchlass der Verbindungsleitung 15 in die Steuerdruckkammer 17 gedrosselt oder verschlossen hat und Kühlflüssigkeit aus der Steuerdruckkammer 17 über die Verbindungsleitung 19 in den zum Sauganschluss 10 der Pumpe 2 führenden Rücklaufanschluss 11 geströmt ist, d.h. die Membrane 13 wirkt dann mit einer Schliesskraft auf den Ventilschliesskörper 7 ein, wobei dieser dann von der am Ventilschliesskörper 7 selbst wirkenden Druckdifferenz zwischen den Leitungsabschnitten 8 und 9 in Öffnungsrichtung belastet ist, so dass sich ein Gleichgewicht zwischen den beiden Kräften einstellt, bei dem eine bestimmte öffnungsstellung des Ventilschliesskörpers 7 gegeben ist. Dieses Kräftegleichgewicht ist durch vorgegebene Wirkflächengrössen der Membrane 13 und des Ventilschliesskörpers 7 bestimmt.

Es ist jedoch vorteilhaft, wenn die Membrane 13 durch eine in Schliessrichtung des Ventilschliesskörpers 7 wirkende Feder 20 belastet ist. Durch diese Massnahme wird erreicht, dass der Ventilschliesskörper 7 bei abgestellter Kraftmaschine eine Schliessstellung einnimmt, so dass keine Wasserzirkulation durch Thermosyphonwirkung auftreten kann.

Sollte jedoch in bestimmten Temperaturbereichen eine Druckerhöhung in dem Leitungsabschnitt 8, in dem der zu regelnde Kühlflüssigkeitsdruck herrscht, auftreten (Wärmenester), dann öffnet der Ventilschliesskörper 7 gegen die Federkraft und ermöglicht einen Druckausgleich.

Bei abgestellter Kraftmaschine kann es vorteilhaft sein, wenn dabei die Schliesskraft der Membrane 13 konstant auf einen Wert gehalten wird, und zwar dadurch, dass gleichzeitig mit dem Druckabfall in der Steuerdruckkammer 17 ein Druckabfall in der Membrankammer 14 erfolgt, hierfür ist die Massnahme vorgesehen, dass die Membrankammer 14 über eine Verbindungsleitung 21 mit dem Rücklaufanschluss 11 verbunden ist.

Es versteht sich von selbst, dass die beiden Verbindungsleitungen 19, 21 jeweils einen Drosselabschnitt 22, 23 aufweisen, um zu erreichen, dass der Zu- und Abfluss in einem bestimmbaren Verhältnis erfolgt.

Wie aus Fig. 2 ersichtlich ist, kann vorgesehen sein, dass das Steuerventil 18 als Elektromagnetventil 24 ausgeführt ist und auf elektrische Ansteuersignale reagiert. Diese können von einem elektronischen Steuergerät bereitgestellt werden, in dem die angegebenen Sensorsignale verarbeitet werden.

Dadurch, dass stromab der Einmündung der Verbindungsleitung 19 in den Druckanschluss 16 der Pumpe 2 eine Leitungsdrosselung 25 angeordnet ist, lässt sich eine deutliche Erhöhung des in der Membrankammer 14 und der Steuerdruckkammer 17 herrschenden Druckes erreichen.

Wie aus Fig. 1 ersichtlich, ist in dem Leitungsabschnitt 8, in dem der geregelte Kühlflüssigkeitsdruck herrscht, ein Kühler 26 eingesetzt, der die Wärme in die freie Umgebung abgibt. Zwischen dem Leitungsabschnitt 8 mit geregeltem Kühlflüssigkeitsdruck und dem in den Sauganschluss 10 führenden Rücklaufanschluss 11 ist eine Verbindungsleitung 27 angeordnet, in der ein Kühler 28 eingesetzt ist, der die Wärme in den Fahrgastraum abgibt, wenn die Kraftmaschine läuft.

Es ist besonders kostengünstig, wenn das Druckregel- und -halteventil 6 mit dem Steuerventil 18 bzw. dem Elektromagnetventil 24 direkt in die Kühlflüssigkeitspumpe 2 integriert ist.

Die erfindungsgemässe Anordnung lässt sich damit kostengünstig herstellen.

## Patentansprüche

1. Druckregel- und -halteventilanordnung in Verbindung mit einer Kühlflüssigkeitspumpe und einem Kühlflüssigkeitskreislauf, insbesondere für eine Kraftmaschine, deren Betriebstemperatur von einem Temperatursensor erfasst und ggf. in Abhängigkeit von weiteren Betriebssignalen zu Ansteuersignalen für das Druckregel- und halteventil verarbeitet wird, wobei das Druckregel- und - halteventil einen Ventilschliesskörper aufweist, der mit einem zwischen einem Leitungsabschnitt, in dem der zu regelnde Kühlflüssigkeitsdruck herrscht, und einem Leitungsabschnitt eines in einen Sauganschluss der Pumpe 2 führenden Rücklaufanschluss angeordneten Ventilsitz zusammenwirkt, wobei der Ventilschliesskörper (7) mit einer Membrane (13) verbunden ist, die einerseits eine Membrankammer (14) begrenzt, die über eine Verbindungsleitung (15) direkt mit einem Druckanschluss (16) der Pumpe (2) verbunden ist; **dadurch gekennzeichnet, dass** die Membrane (13) andererseits eine Steuerdruckkammer (17) begrenzt, die über ein Steuerventil (18) mit der Membrankammer (14) und über die Verbindungsleitung (15) mit dem Druckanschluss (16) der Pumpe (2) verbindbar ist und darüber hinaus über eine Verbindungsleitung (19) mit dem Rücklaufanschluss (11) verbunden ist.

2. Anordnung nach Anspruch 1, **dadurch gekennzeichnet, dass** die Membrane (13) durch eine in Schliessrichtung des Ventilschliesskörpers (7) wirkende Feder (20) belastet ist.

3. Anordnung nach Anspruch 2, **dadurch gekennzeichnet, dass** die Membrankammer (14) über eine Verbindungsleitung (21) mit dem Rücklaufanschluss (11) verbunden ist.

4. Anordnung nach einem der vorstehenden Ansprüche, **dadurch gekennzeichnet, dass** das Steuerventil (18) als Elektromagnetventil (24) ausgeführt ist und auf elektrische Ansteuersignale reagiert.

5. Anordnung nach einem der vorstehenden Ansprüche, **dadurch gekennzeichnet, dass** stromab der Einmündung der Verbindungsleitung (15) in den Druckanschluss (16) der Pumpe (2) eine Leitungsdrosselung (25) angeordnet ist.

6. Anordnung nach einem der vorstehenden Ansprüche, **dadurch gekennzeichnet, dass** in dem Leitungsabschnitt (8) in dem der geregelte Kühlflüssigkeitsdruck herrscht, ein Kühler (26) eingesetzt ist.

7. Anordnung nach einem der vorstehenden Ansprüche, **dadurch gekennzeichnet, dass** zwischen dem Leitungsabschnitt (8) mit geregeltem Kühlflüssigkeitsdruck und dem in den Sauganschluss (10) führenden Rücklaufanschluss (11) eine Verbindungsleitung (27) angeordnet ist, in der ein Kühler (28) eingesetzt ist.

8. Anordnung nach einem der vorstehenden Ansprüche, **dadurch gekennzeichnet, dass** das Druckregel- und -halteventil (6) komplett mit dem Ventilschliesskörper (7) und dem Steuerventil (18) bzw. dem Elektromagnetventil (24) direkt in die Kühlflüssigkeitspumpe (2) integriert ist.

## Claims

1. Pressure-regulating and -maintaining valve arrangement in connection with a cooling fluid pump and a cooling fluid circuit, in particular for a prime mover, the operating temperature of which is detected by a temperature sensor and processed, optionally in accordance with further operating signals, to form activating signals for a pressure-regulating and -maintaining valve, wherein the pressure-regulating and -maintaining valve has a valve closure body which co-operates with a valve seat arranged between a line portion in which the cooling fluid pressure which is to be regulated prevails and a line portion of a return connection leading into an intake connection of the pump 2, **characterised in that** the valve closure body (7) is connected to a diaphragm (13) defining on one side a diaphragm chamber (14), which is connected via a connecting line (15) directly to a pressure connection (16) of the pump (2), and on the other a control pressure chamber (17), which can be connected via a control valve (18) to the diaphragm chamber (14) and via the connecting line (15) to the pressure connection (16) of the pump (2) and, in addition, is connected via a connecting line (19) to the return connection (11).

2. Arrangement according to Claim 1, **characterised in that** the diaphragm (13) is loaded by a spring (20) acting in the closing direction of the valve closure body (7).

3. Arrangement according to Claim 2, **characterised in that** the diaphragm chamber (14) is connected via a connecting line (21) to the return connection (11).

4. Arrangement according to any of the preceding Claims, **characterised in that** the control valve (18) is constructed as an electromagnetic valve (24) and responds to electrical activating signals.

5. Arrangement according to any of the preceding Claims, **characterised in that** a line restrictor (25) is arranged downstream of the point at which the connecting line (15) leads into the pressure connection (16) of the pump (2).

6. Arrangement according to any of the preceding Claims, **characterised in that** a cooler (26) is inserted in the line portion (8) in which the regulated cooling fluid pressure prevails.

7. Arrangement according to any of the preceding Claims, **characterised in that** a line connection (27), in which a cooler (28) is inserted, is arranged between the line portion (8) with regulated cooling fluid pressure and the return connection (11) leading into the intake connection (10).

8. Arrangement according to any of the preceding Claims, **characterised in that** the pressure-regulating and -maintaining valve (6) is integrated directly into the cooling fluid pump (2) complete with the valve closure body (7) and the control valve (18) or electromagnetic valve (24).

## Revendications

1. Agencement de soupape de régulation et de maintien de pression combiné à une pompe à fluide de refroidissement et à un circuit de fluide de refroidissement, en particulier pour une machine motrice, dont la température de service est enregistrée par un capteur de température et est traitée éventuellement en fonction d'autres signaux de fonctionnement en signaux d'attaque pour une soupape de régulation et de maintien de pression, la soupape de régulation et de maintien de pression présentant un corps de fermeture de soupape qui coopère avec un siège de soupape disposé entre une section de conduite dans laquelle règne la pression de fluide de refroidissement à réguler et une section de conduite d'un raccord de retour menant dans un raccord d'aspiration de la pompe (2), **caractérisé en ce que** le corps de fermeture de soupape (7) est relié à une membrane (13) qui délimite d'un côté un compartiment de membrane (14), relié directement par une conduite de jonction (15) à un raccord de refoulement (16) de la pompe (2), et de l'autre côté un compartiment de pression pilote (17), qui peut être relié par l'intermédiaire d'une vanne pilote (18) au compartiment à nembrane (14) et par l'intermédiaire de la conduite de jonction (15) au raccord de refoulement (16) de la pompe (2), et est de surcroît relié par l'intermédiaire d'une conduite de jonction (19) au raccord de retour (11).

2. Agencement suivant la revendication 1, **caractérisé en ce que** la membrane (13) est chargée par un ressort (20) agissant dans le sens de fermeture du corps de fermeture de soupape (7).

3. Agencement suivant la revendication 2, **caractérisé en ce que** le compartiment à membrane (14) est relié au raccord de retour (11) par l'intermédiaire d'une conduite de jonction (21).

4. Agencement suivant l'une des revendications précédentes, **caractérisé en ce que** la vanne pilote (18) est réalisée sous forme de soupape électromagnétique (24) et réagit à des signaux d'attaque électriques.

5. Agencement suivant l'une des revendications précédentes, **caractérisé en ce qu'**un étranglement de conduite (25) est disposé en aval du débouché de la conduite de jonction (15) dans le raccord de refoulement (16) de la pompe (2).

6. Agencement suivant l'une des revendications précédentes, **caractérisé en ce qu'**un réfrigérant (26) est monté dans la section de conduite (8) dans laquelle règne la pression de fluide de refroidissement régulée.

7. Agencement suivant l'une des revendications précédentes, **caractérisé en ce qu'**une conduite de jonction (27), dans laquelle est monté un réfrigérant (28), est disposée entre la section de conduite (8) à pression de fluide de refroidissement régulée et le raccord de retour (11) menant dans le raccord d'aspiration (10).

8. Agencement suivant l'une des revendications précédentes, **caractérisé en ce que** la soupape de régulation et de maintien de pression (6) est intégrée complètement au corps de fermeture de soupape (7) et à la vanne pilote (18) ou à la soupape électromagnétique (24) directement dans la pompe à fluide de refroidissement (2).
